# EUROPÄISCHE PATENTSCHRIFT

(11) **EP 1 210 747 B1**
(45) Veröffentlichungstag und Bekanntmachung des Hinweises auf die Patenterteilung: **31.10.2007**
(21) Anmeldenummer: 00962459.4
(22) Anmeldetag: 08.09.2000
(51) Int. Cl.: H01R 4/64

(54) **VORRICHTUNG ZUM STECKVERBINDEN ELEKTRISCHER LEITUNGEN**
DEVICE FOR PLUG-CONNECTING ELECTRIC LINES
DISPOSITIF DE CONNEXION PAR ENFICHAGE DE LIGNES ELECTRIQUES

(30) Priorität: 09.09.1999 DE 19943045
(43) Veröffentlichungstag der Anmeldung: 05.06.2002
(73) Patentinhaber: Pfisterer Kontaktsysteme GmbH & Co. KG, 70324 Stuttgart (DE)
(72) Erfinder: FRANK, Erich, Walter, 73269 Hochdorf (DE)
(74) Vertreter: Crazzolara, Helmut
(86) Internationale Anmeldenummer: PCT/EP2000/008795
(87) Internationale Veröffentlichungsnummer: WO 2001/018913

(56) Entgegenhaltungen:
- DE-U- 1 809 183
- US-A- 4 219 252
- US-A- 4 395 081

## Beschreibung

Die Erfindung betrifft eine Vorrichtung zum Steckverbinden einer ersten und zweiten elektrischen Leitung mit einem der ersten Leitung zugeordneten und einen Steckerstift aufweisenden Steckerelement und einem der zweiten Leitung zugeordneten und den Steckerstift in einer Stiftaufnahme aufnehmenden und elektrisch kontaktierenden Buchsenelement.

Bei den bekannten Steckverbindungsvorrichtungen müssen die Stecker- und Buchsenelemente an den ihnen zugeordneten elektrischen Leitungen elektrisch kontaktierend festgelegt werden, wodurch zusätzliche Kontaktstellen entstehen, die insbesondere unter erschwerten Betriebsbedingungen wie beispielsweise Vibrationen oder aggressiven Atmosphären eine potentielle Störungsquelle darstellen. Außerdem müssen konstruktive Vorkehrungen getroffen werden, damit sowohl das Stecker- als auch das Buchsenelement insbesondere im Bereich der Kontaktstellen berührungssicher sind. Das Buchsenelement ist darüber hinaus in der Herstellung zeit- und kostenaufwendig.

Aus der DE-GM 1 809 183 ist eine Vorrichtung für die geringen Ströme auf dem Gebiet der elektrischen Nachrichtenübertragungs- und Messtechnik bekannt. Die elektrische Verbindung der Vorrichtung mit Anschlußleitungen erfolgt mittels von der Vorrichtung ausgebildeten Lötanschlüssen, ähnlich wie in der DE 20 41 065 B2.

Die US 4,219,252 zeigt einen elektrischen Steckverbinder, der im Buchsenbereich zwei Klemmbacken ausbildet, die von Blechstreifen gebildet werden, welche an ihrem von dem Buchsenbereich entfernten Ende gabelförmig auseinandergebogen sind zur elektrischen Kontaktierung des Buchsenelementes.

Die DE-GM 1 933 165 zeigt eine einstückig ausgebildete Kontaktfeder mit zwei Federhälften, die aus einem Blech herausgestanzt und dann zusammengefaltet sind. Die elektrische Verbindung mit einer Anschlußleitung erfolgt ebenfalls über ein von der Kontaktfeder ausgebildetes Lötende.

Die DE 79 15 670 U1 zeigt eine elektrische Leiterbahn mit einem Basisbereich, an welchen sich mindestens ein Fingerbereich, eine Zwischenkupplung und ein Anschlußteil anschließen.

Die US 4,395,081 zeigt einen gattungsfremden Steckverbinder mit einem als Kabelschuh ausgeführten Buchsenelement, das an eine Erdungsplatte anschließbar ist, die hierzu einstückig und unmittelbar an der Erdungsplatte zwei Kontaktzinken aufweist.

Der Erfindung liegt das Problem zugrunde, eine Vorrichtung zum Steckverbinden einer ersten elektrischen Leitung mit einer zweiten elektrischen Leitung mit einem der ersten Leitung zugeordneten Steckerelement und einem der zweiten Leitung zugeordneten Buchsenelement bereitzustellen, mit der auf einer Platine angeordnete elektrische und/oder elektronische Bauteile kontaktiert werden und dabei möglichst wenige störanfällige Kontaktstellen aufweist und dabei den Berührschutz trotz einfacher Herstellung gewährleistet.

Das Problem ist durch die in den unabhängigen Ansprüchen bestimmte Vorrichtung gelöst. Besondere Ausführungsarten der Erfindung sind in den Unteransprüchen bestimmt.

Das Buchsenelement weist einen die zweite Leitung bildenden Blechstreifen auf, der an seinem Ende quer zu seiner Längsrichtung unter Bildung der Stiftaufnahme derart geformt und insbesondere gebogen ist, daß der Steckerstift in Längsrichtung des Blechstreifens in die Stiftaufnahme einsteckbar ist. Die zweite Leitung und das Buchsenelement sind einstückig ausgeführt, und es entfällt eine Kontaktstelle zwischen der zweiten Leitung und dem Buchsenelement. Die Stiftaufnahme weist in einem mit der Längsachse des Blechstreifens einen rechten Winkel einschließenden Querschnitt eine im wesentlichen mit dem entsprechenden Querschnitt des Steckerstiftes übereinstimmende Form auf. Der Steckerstift ist beispielsweise kreiszylindrisch und ebenso wie die Stiftaufnahme für eine Stromtragfähigkeit von 1 bis 1000 A, vorzugsweise 50 bis 200 A ausgelegt. Der Blechstreifen ist vorzugsweise aus Kupfer oder einer Kupferlegierung gefertigt und weist vorzugsweise eine Blechstärke zwischen 0,5 und 2 mm auf.

Durch die Bildung der Stiftaufnahme durch Biegung des Blechstreifens quer zu seiner Längsrichtung weist die Stiftaufnahme eine hohe Biegesteifigkeit insbesondere in Einführrichtung des Steckerstiftes auf. Die Längsrichtung des Blechstreifens ist im wesentlichen parallel zur Einführrichtung des Steckerstiftes und der Blechstreifen ist im Bereich der Stiftaufnahme zumindest teilweise um die Mittelachse der Vorrichtung herum gebogen. Dadurch ist die Ausbildung des Buchsenelementes als an einem Gehäuse festgelegte oder einstückig von diesem ausgebildete Einbaubuchse und der für den Blechstreifen bzw. die zweite Leitung vorzusehende Durchbruch an dem Gehäuse einfach realisierbar.

Erfindungsgemäß bildet der Blechstreifen außerhalb des Buchsen- oder Steckerelements einstückig eine Platine aus, auf der die Bauelemente einer elektrischen oder elektronischen Einrichtung angeordnet sind, beispielsweise einer Umrichterelektronik für eine Motor- und/oder Generatoreinrichtung. Dadurch entfallen weitere Kontakt- und Verbindungsstellen und die Betriebssicherheit ist bei reduzierten Herstellungs- und Montagekosten erhöht. Es können auch mehrere jeweils eine Stiftaufnahme für ein Buchsenelement ausbildende Blechstreifen je eine Lage einer insgesamt mehrschichtigen Platine ausbilden, wobei die einzelnen Lagen gegeneinander elektrisch isoliert sind. Die auf der Platine aufgebrachten elektrischen und/oder elektronischen Bauelemente können mit einer oder mehreren der Lagen und damit mit einer oder mehreren der Stiftaufnahmen elektrisch verbunden sein.

Dadurch, daß das Buchsenelement aus zwei oder mehreren Blechstreifen gebildet ist, ist die Kontaktsicherheit und die Stromtragfähigkeit der Stiftaufnahme erhöht. Der Biegeradius der einzelnen Blechstreifen ist vorzugsweise im wesentlichen identisch und insbesondere kleiner als der Radius des Steckerstiftes. Dadurch ergeben sich vorteilhaft mindestens zwei Kontaktstellen bzw. -linien je Blechstreifen. Darüber hinaus kann der Blechstreifen im Bereich der Stiftaufnahme mehrere vorzugsweise einstückig angeformte punkt-, linien- oder flächenartige und den Steckerstift kontaktierende Kontaktstellen aufweisen.

Dadurch, daß die mindestens zwei Blechstreifen einstückig ausgebildet sind, entfällt eine grundsätzlich störanfällige elektrische Verbindungsstelle. Alternativ zur einstückigen Ausbildung der mindestens zwei Blechstreifen können diese vorzugsweise außerhalb des Buchsenbereiches mechanisch und gegebenenfalls auch elektrisch fest miteinander verbunden sein. Vorzugsweise ist diese Verbindung unlösbar, beispielsweise durch Vernieten, Verlöten, Schweißen, insbesondere Punktschweißen, oder durch Umbördeln von ausgebildeten Blechlappen. Selbstverständlich ist auch ein Verschrauben, Verhaken oder Verrasten der Blechstreifen möglich. Dadurch ist ein elektrisches Verbinden von beispielsweise zwei Teilleitungen der zweiten Leitung durch die Steckverbindungsvorrichtung möglich. Soweit die Verbindungsstelle der mindestens zwei Blechstreifen lediglich eine mechanische Verbindung bereitstellt, ergibt sich eine elektrische Verbindung der mindestens zwei Blechstreifen beim Einstecken des Steckerelements.

Dadurch, daß der bzw. die Blechstreifen im Bereich der Stiftaufnahme von einem kraftspeichernden Sicherungselement umfaßt ist bzw. sind, beispielsweise von einem oder mehreren eine Federkraft in radialer Richtung auf die Blechstreifen ausübenden Klemmring, ist die Kontaktsicherheit und Stromtragfähigkeit der Stiftaufnahme weiter erhöht.

Dadurch, daß die Stiftaufnahme in einem vorzugsweise elektrisch isolierenden Buchsengehäuse angeordnet ist, welches die Stiftaufnahme endseitig unter Belassung einer Öffnung für den Durchtritt des Steckerstiftes übergreift, ist das Buchsenelement berührungssicher. Die Öffnung für den Durchtritt des Steckerstiftes ist dabei vorzugsweise nur geringfügig größer als der Steckerstift und in ihrer Form an die Form des Steckerstiftes angepaßt. Die Stiftaufnahme ist innerhalb des Buchsenelementes so angeordnet und insbesondere gegenüber der Öffnung so weit zurückversetzt, daß ein nach den Sicherheitsvorschriften vorgegebener Prüffinger beim Einlegen in die Öffnung nicht in Kontakt mit der Stiftaufnahme kommt.

Dadurch, daß das Buchsengehäuse mit dem Steckerelement zusammenwirkende Rastmittel aufweist, ist die Steckverbindung einfach und insbesondere ohne ein spezielles Montagewerkzeug herstellbar, wodurch die Gefahr des unbeabsichtigten Berührens des Steckerstiftes und/oder der Stiftaufnahme ausgeschlossen ist.

Dadurch, daß der Steckerstift in einem ihn in Steckrichtung überragenden Steckergehäuse derart angeordnet ist, daß ein nach den Sicherheitsvorschriften vorgeschriebener Prüffinger beim Einlegen in die Steckeröffnung nicht in Kontakt mit dem Steckerstift kommt, wird der Berührschutz auch hinsichtlich des Steckerelementes der Steckverbindungsvorrichtung gewährleistet. Ein zusätzlicher Berührschutz wird dadurch erreicht, daß der Steckerstift einen elektrisch isolierenden Endabschnitt aufweist, der vorzugsweise durch ein endseitig an dem Steckerstift angebrachtes elektrisch isolierendes Abschlußelement realisiert ist. Durch endseitiges konisches oder sphärisches Ausbilden des Abschlußelements ist sowohl der Berührschutz erhöht als auch das Einstecken des Steckerstiftes in die Stiftaufnahme vereinfacht.

Weitere Vorteile, Merkmale und Einzelheiten der Erfindung ergeben sich aus den Unteransprüchen sowie der nachfolgenden Beschreibung, in der unter Bezugnahme auf die Zeichnungen ein Ausführungsbeispiel im einzelnen beschrieben ist. Dabei können die in den Ansprüchen und in der Beschreibung erwähnten Merkmale jeweils einzeln für sich oder in beliebiger Kombination erfindungswesentlich sein.
- Fig. 1: zeigt eine erfindungsgemäße Vorrichtung,
- Fig. 2: zeigt eine Seitenansicht II-II der Vorrichtung der Fig. 1,
- Fig. 3: zeigt einen Schnitt entlang III-III der Vorrichtung der Fig. 1,
- Fig. 4: zeigt ein alternatives Ausführungsbeispiel des Steckerstiftes,
- Fig. 5: zeigt ein alternatives Ausführungsbeispiel der Blechstreifen für das Buchsenelement.

Die Fig. 1 zeigt eine erfindungsgemäße Vorrichtung zum Steckverbinden mit einem der ersten elektrischen Leitung 2 zugeordneten und einen Steckerstift 4 aufweisenden Steckerelement 6 und einem der zweiten elektrischen Leitung 8 zugeordneten und den Steckerstift 4 in einer Stiftaufnahme 10 aufnehmenden und elektrisch kontaktierenden Buchsenelement 12. Das Buchsenelement 12 umfaßt dabei zwei einstückig ausgebildete und außerhalb der Stiftaufnahme 10 miteinander verbundene Blechstreifen 14a, 14b, die im Bereich der Stiftaufnahme 10 quer zu ihrer Längsrichtung und um die Mittelachse 16 der Steckverbindungsvorrichtung herum gebogen sind. An ihrem dem Steckerelement 6 zugewandten Ende weist die Stiftaufnahme 10 eine Aufweitung 10a zum vereinfachten Einführen des Steckerstiftes 4 auf. Die beiden Blechstreifen 14a, 14b sind im Bereich der Stiftaufnahme 10 von drei federnden Sicherungsringen 18 umfaßt, die beispielsweise aus Metall oder Kautschuk bestehen können. Der Steckerstift 4 bildet rückseitig vorzugsweise einstückig eine Aufnahme 20 für den mit einer elektrischen Isolation 22 versehenen Leitungsdraht 24 der ersten elektrischen Leitung 2. Der Steckerstift 4 ist in einem ihn in Steckrichtung 26 überragenden Steckergehäuse 28 angeordnet.

Die Fig. 2 zeigt eine Seitenansicht II-II der Vorrichtung der Fig. 1. An dem Buchsenelement 12 sind auf in Bezug auf die Mittelachse 16 gegenüberliegenden Seiten zwei Rastnasen 32 angeordnet, die mit am Steckergehäuse 28 angeformten Rastzungen 34 eine lösbar verrastbare Verbindung zwischen dem Steckergehäuse 28 und dem Buchsenelement 12 ermöglichen. Die Rastnasen 32 weisen dabei jeweils eine Anlaufschräge 32a auf, die mit einer an den Rastzungen 34 vorgesehenen Fase 34a zusammenwirkend das Einrasten vereinfacht. Die Rastzungen 34 sind einstückig mit dem Steckergehäuse 28 ausgebildet und an ihrem Betätigungshebel 34b betätigbar bzw. um die einstückig mit dem Steckergehäuse 28 ausgebildete Anlenkung 34c schwenkbar. Die Stiftaufnahme 10 ist in einem Buchsengehäuse 36 angeordnet und von diesem endseitig unter Belassung einer Öffnung 36a für den Durchtritt des Steckerstiftes 4 übergriffen. Das Buchsengehäuse 36 bildet eine ringförmige flanschartige Fläche 36b aus, an der das Steckergehäuse 28 im eingesteckten Zustand in Anlage ist.

Die Fig. 3 zeigt einen Schnitt entlang III-III der Vorrichtung der Fig. 1. Die beiden die Stiftaufnahme 10 in der Fig. 1 bildenden Blechstreifen 14a, 14b sind außerhalb der Stiftaufnahme durch das Verbindungsstück 14c miteinander verbunden und insbesondere einstückig aus einem Blech hergestellt, insbesondere ausgestanzt und anschließend biegeverformt. Außerhalb des in der Fig. 1 dargestellten Buchsenelements 12 bilden die Blechstreifen 14a, 14b eine Platine 14 aus, auf der elektrische und/oder elektronische Bauelemente 42, 44 angeordnet sind, die mindestens teilweise mit den Blechstreifen 14a, 14b und damit über die Stiftaufnahme 10 und den Steckerstift 4 mit der ersten elektrischen Leitung 2 verbunden sind.

Die Fig. 4 zeigt ein alternatives Ausführungsbeispiel des Steckerstiftes 104, der an seinem der (nicht dargestellten) Stiftaufnahme 10 zugewandten Ende ein elektrisch isolierendes Abschlußelement 105 aufweist, das mittels eines Zapfens 105a in eine Bohrung 104a des Steckerstiftes 104 eingepreßt ist. Das Abschlußelement 105 ist aus Kunststoff und endseitig halbkugelförmig ausgebildet. Alternativ oder ergänzend zum Verpressen kann das Abschlußelement 105 mit dem Steckerstift 104 verklebt und/oder verschraubt sein.

Die Fig. 5 zeigt ein alternatives Ausführungsbeispiel der Blechstreifen 114a, 114b für das Buchsenelement. Die beiden Blechstreifen 114a, 114b bilden dabei eine erste und zweite Teilleitung der zweiten elektrischen Leitung 108 und sind außerhalb des Bereichs der Stiftaufnahme 110 elektrisch und mechanisch fest und unlösbar miteinander verbunden, im dargestellten Ausführungsbeispiel mittels einem Niet 146. Die beiden Teilleitungen der zweiten Leitung 108 können beispielsweise die Anschlußleitungen gleichphasiger Motorwicklungen sein. Sie können nach dem Niet 146 abgewinkelt gemeinsam abgeführt werden, oder (wie gestrichelt dargestellt) der zweite Blechstreifen 114b' kann in vom ersten Blechstreifen 1 14a abweichender Richtung von der Steckverbindungsvorrichtung abgeführt sein. Alternativ oder ergänzend zur Verwendung des Niets 146 können die beiden Blechstreifen 114a, 114b durch jede geeignete Verbindungstechnik miteinander verbunden sein, wobei in der Regel mit der mechanischen Verbindung auch eine elektrische Verbindung einhergeht. Die beiden Blechstreifen 114a, 114b bestehen dabei vorzugsweise aus identischen Werkstoffen und weisen übereinstimmende Abmessungen, insbesondere hinsichtlich der Blechstärke, auf.

## Patentansprüche

1. Vorrichtung zum Steckverbinden einer ersten und zweiten elektrischen Leitung (2, 8; 108) mit einem der ersten Leitung (2) zugeordneten und einen Steckerstift (4) aufweisenden Steckerelement (6) und einem der zweiten Leitung (8; 108) zugeordneten und den Steckerstift (4) in einer Stiftaufnahme (10; 110) aufnehmenden und elektrisch kontaktierenden Buchsenelement (12), wobei das Buchsenelement (12) einen die zweite Leitung (8; 108) bildenden Blechstreifen (14a, 14b; 114a, 114b) aufweist, der an seinem dem Steckerstift (4) zugewandten Ende quer zu seiner Längsrichtung unter Bildung der Stiftaufnahme (10; 110) derart geformt ist, daß der Steckerstift (4) in Längsrichtung des Blechstreifens (14, 16; 116) in die Stiftaufnahme (10; 110) einsteckbar ist, wobei der Blechstreifen (14a, 14b; 114a, 114b) außerhalb des Buchsenelements (12) einstückig eine Platine (14) ausbildet, auf der elektrische und/oder elektronische Bauelemente (42, 44) aufgebracht sind, die mindestens teilweise mit dem Blechstreifen (14a, 14b; 114a, 114b) elektrisch verbunden sind, und daß die von dem Blechstreifen (14a, 14b; 114a, 114b) einstückig ausgebildete zweite Leitung (8; 108) sich außerhalb der Platine (14) und außerhalb des Buchsenelements (12) erstreckt und als eine Verbindungsleitung zwischen der Platine (14) und dem Buchsenelement (12) angeordnet ist, so daß die Platine (14), das Buchsenelement (12) und die das Buchsenelement (12) mit der Platine (14) elektrisch verbindende zweite Leitung (8; 108) einstückig von dem Blechstreifen (14a, 14b; 114a, 114b) ausgebildet sind.

2. Vorrichtung zum Steckverbinden einer ersten und zweiten elektrischen Leitung (2, 8; 108) mit einem der ersten Leitung (2) zugeordneten und einen Steckerstift (4) aufweisenden Steckerelement (6) und einem der zweiten Leitung (8; 108) zugeordneten und den Steckerstift (4) in einer Stiftaufnahme (10; 110) aufnehmenden und elektrisch kontaktierenden Buchsenelement (12), wobei das Steckerelement (6) einen die erste Leitung (2) bildenden Blechstreifen aufweist, der an seinem der Stiftaufnahme (10; 110) zugewandten Ende quer zu seiner Längsrichtung unter Bildung des Steckerstifts (4) derart geformt ist, daß der Steckerstift (4) in Längsrichtung des Blechstreifens in die Stiftaufnahme (10; 110) einsteckbar ist, und wobei der Blechstreifen außerhalb des Steckerelements (6) einstückig eine Platine ausbildet, auf der elektrische und/oder elektronische Bauelemente aufgebracht sind, die mindestens teilweise mit dem Blechstreifen elektrisch verbunden sind, wobei die von dem Blechstreifen einstückig ausgebildete erste Leitung (2) sich außerhalb der Platine und außerhalb des Steckerelements (6) erstreckt und als eine Verbindungsleitung zwischen der Platine und dem Steckerelement (6) angeordnet ist, so daß die Platine, das Steckerelement (6) und die das Steckerelement (6) mit der Platine elektrisch verbindende erste Leitung (2) einstückig von dem Blechstreifen ausgebildet sind.

3. Vorrichtung nach Anspruch 1 oder 2, **dadurch gekennzeichnet, daß** das Buchsenelement (12) mindestens zwei außerhalb der Stiftaufnahme (10; 110) miteinander verbundene Blechstreifen (14a, 14b; 114a, 114b) umfaßt, die im Bereich der Stiftaufnahme (10; 110) im wesentlichen teilkreisförmig gebogen sind.

4. Vorrichtung nach Anspruch 3, **dadurch gekennzeichnet, daß** die mindestens zwei Blechstreifen (14a, 14b) einstückig ausgebildet sind.

5. Vorrichtung nach Anspruch 3, **dadurch gekennzeichnet, daß** die mindestens zwei Blechstreifen (114a, 114b) außerhalb der Stiftaufnahme (110) mechanisch fest und vorzugsweise unlösbar miteinander verbunden sind.

6. Vorrichtung nach einem der Ansprüche 1 bis 5, **dadurch gekennzeichnet, daß** der Blechstreifen (14a, 14b; 114a, 114b) im Bereich der Stiftaufnahme (10; 110) von einem kraftspeichernden Sicherungselement (18) umfaßt ist.

7. Vorrichtung nach einem der Ansprüche 1 bis 6, **dadurch gekennzeichnet, daß** die Stiftaufnahme (10; 110) in einem Buchsengehäuse (36) angeordnet ist, welches die Stiftaufnahme (10; 110) endseitig unter Belassung einer Öffnung (36a) für den Durchtritt des Steckerstiftes (4) übergreift.

8. Vorrichtung nach Anspruch 7, **dadurch gekennzeichnet, daß** das Buchsengehäuse erste Rastmittel (32) aufweist, die mit korrespondierenden zweiten Rastmitteln (34) an dem Steckerelement (6) derart zusammenwirken, daß dieses vorzugsweise lösbar verrastbar mit dem Buchsengehäuse (36) verbindbar ist.

9. Vorrichtung nach einem der Ansprüche 1 bis 8, **dadurch gekennzeichnet, daß** der Steckerstift (4; 104) in einem ihn in Steckrichtung überragenden Steckergehäuse (28) angeordnet ist.

10. Vorrichtung nach einem der Ansprüche 1 bis 9, **dadurch gekennzeichnet, daß** der Steckerstift (104) einen elektrisch isolierenden Endabschnitt aufweist.

11. Vorrichtung nach Anspruch 10, **dadurch gekennzeichnet, daß** ein elektrisch isolierendes Abschlußelement (105) endseitig an dem Steckerstift (104) angebracht ist, insbesondere in dieses eingesteckt oder eingepreßt ist.

12. Vorrichtung nach Anspruch 11, **dadurch gekennzeichnet, daß** das Abschlußelement (105) endseitig sich verjüngend ausgebildet ist, insbesondere konisch oder sphärisch ausgebildet ist.

## Claims

1. Device for plug-type connection of a first and a second electrical line (2, 8; 108), having a plug element (6) which is associated with the first line (2) and which has a plug pin (4), and an electrically contacting bushing element (12) which is associated with the second line (8; 108) and which receives the plug pin (4) in a pin receiving member (10; 110), the bushing element (12) having a metal strip (14a, 14b; 114a, 114b) which forms the second line (8; 108) and which is formed, at the end thereof facing the plug pin (4), transversely relative to the longitudinal direction thereof, with the pin receiving member (10; 110) being formed, in such a manner that the plug pin (4) can be inserted in the longitudinal direction of the metal strip (14, 16; 116) in the pin receiving member (10; 110), the metal strip (14a, 14b; 114a, 114b) forming in one piece outside the bushing element (12) a printed circuit board (14) on which electrical and/or electronic components (42, 44) are fitted and are at least partially electrically connected to the metal strip (14a, 14b; 114a, 114b), and that the second line (8; 108) which is formed by the metal strip (14a, 14b; 114a, 114b) in one piece extends outside the printed circuit board (14) and outside the bushing element (12) and is arranged as a connection line between the printed circuit board (14) and the bushing element (12) so that the printed circuit board (14), the bushing element (12) and the second line (8; 108) which electrically connects the bushing element (12) to the printed circuit board (14) are formed in one piece by the metal strip (14a, 14b; 114a, 114b).

2. Device for plug-type connection of a first and a second electrical line (2, 8; 108), having a plug element (6) which is associated with the first line (2) and which has a plug pin (4), and an electrically contacting bushing element (12) which is associated with the second line (8; 108) and which receives the plug pin (4) in a pin receiving member (10; 110), the plug element (6) having a metal strip which forms the first line (2) and which is formed, at the end thereof facing the pin receiving member (10; 110), transversely relative to the longitudinal direction thereof, with the plug element (4) being formed, in such a manner that the plug pin (4) can be inserted in the longitudinal direction of the metal strip in the pin receiving member (10; 110), and the metal strip forming in one piece outside the plug element (6) a printed circuit board on which electrical and/or electronic components are fitted and are at least partially electrically connected to the metal strip, the first line (2) which is formed by the metal strip in one piece extending outside the printed circuit board and outside the plug element (6) and being arranged as a connection line between the printed circuit board and the plug element (6) so that the printed circuit board, the plug element (6) and the first line (2) which electrically connects the plug element (6) to the printed circuit board are formed in one piece by the metal strip.

3. Device according to claim 1 or 2, **characterised in that** the bushing element (12) comprises at least two metal strips (14a, 14b; 114a, 114b) which are connected to each other outside the pin receiving member (10; 110) and which are substantially curved in the manner of a part-circle in the region of the pin receiving member (10; 110).

4. Device according to claim 3, **characterised in that** the at least two metal strips (14a, 14b) are formed in one piece.

5. Device according to claim 3, **characterised in that** the at least two metal strips (114a, 114b) are connected to each other in a mechanically secure and preferably non-releasable manner outside the pin receiving member (110).

6. Device according to any one of claims 1 to 5, **characterised in that** the metal strip (14a, 14b; 114a, 114b) is surrounded by an energy-storing securing element (18) in the region of the pin receiving member (10; 110).

7. Device according to any one of claims 1 to 6, **characterised in that** the pin receiving member (10; 110) is arranged in a bushing housing (36) which overlaps the pin receiving member (10; 110) at the end side, with an opening (36a) being left for the passage of the plug pin (4).

8. Device according to claim 7, **characterised in that** the bushing housing has first catch means (32) which co-operate with corresponding second catch means (34) on the plug element (6) in such a manner that the plug element can be connected to the bushing housing (36) so as to be able to be releasably locked.

9. Device according to any one of claims 1 to 8, **characterised in that** the plug pin (4; 104) is arranged in a plug housing (28) which extends beyond the plug pin in the insertion direction.

10. Device according to any one of claims 1 to 9, **characterised in that** the plug pin (104) has an electrically isolating end portion.

11. Device according to claim 10, **characterised in that** an electrically isolating termination element (105) is fitted to the plug pin (104) at the end side, in particular inserted or pressed therein.

12. Device according to claim 11, **characterised in that** the termination element (105) is constructed, at the end side, in a tapering manner, in particular in a conical or spherical manner.

## Revendications

1. Dispositif pour la liaison de connexion par enfichage d'un premier et d'un deuxième conducteur électrique (2, 8; 108) comprenant un élément de fiche de connexion (6) associé au premier conducteur (2) et ayant une fiche de connexion (4), et un élément de douille (12) associé au deuxième conducteur (8; 108) et recevant la fiche de connexion (4) dans un logement de fiche (10; 110) en la contactant électriquement, l'élément de douille (12) ayant une bande de tôle (14a, 14b; 114a, 114b) qui constitue le deuxième conducteur (8; 108) et est, à son extrémité dirigée vers la fiche de connexion (4), formée, transversalement à sa direction longitudinale, en réalisant le logement de fiche (10; 110), de façon telle que la fiche de connexion (4) puisse être enfichée, en direction longitudinale de la bande de tôle (14, 16; 116), dans le logement de fiche (10; 110), le dispositif étant tel que la bande de tôle (14a, 14b; 114a, 114b) forme d'un seul tenant, à l'extérieur de l'élément de douille (12), une platine (14) sur laquelle sont rapportés des éléments électriques et/ou électroniques (42, 44) qui sont reliés électriquement, au moins en partie, à la bande de tôle (14a, 14b; 114a, 114b), et le deuxième conducteur (8; 108) réalisé d'un seul tenant par la bande de tôle (14a, 14b; 114a, 114b) s'étend à l'extérieur de la platine (14) et à l'extérieur de l'élément de douille (12) et est agencé en tant que conducteur de liaison entre la platine (14) et l'élément de douille (12), de sorte que la platine (14), l'élément de douille (12) et le deuxième conducteur (8; 108), qui relie électriquement l'élément de douille (12) à la platine (14), sont formés d'un seul tenant par la bande de tôle (14a, 14b; 114a, 114b).

2. Dispositif pour la liaison de connexion par enfichage d'un premier et d'un deuxième conducteur électrique (2, 8; 108) comprenant un élément de fiche de connexion (6) associé au premier conducteur (2) et présentant une fiche de connexion (4), et un élément de douille (12) associé au deuxième conducteur (8; 108) et recevant la fiche de connexion (4) dans un logement de fiche (10; 110) en la contactant électriquement, l'élément de fiche de connexion (6) présentant une bande de tôle qui constitue le premier conducteur (2) et est, à son extrémité dirigée vers le logement de fiche (10; 110), formée, transversalement à sa direction longitudinale, en réalisant la fiche de connexion (4), de façon telle que la fiche de connexion (4) puisse être enfichée, en direction longitudinale de la bande de tôle, dans le logement de fiche (10; 110), le dispositif étant tel que la bande de tôle forme d'un seul tenant, à l'extérieur de l'élément de fiche de connexion (6), une platine sur laquelle sont rapportés des éléments électriques et/ou électroniques qui sont reliés électriquement, au moins en partie, à la bande de tôle, et le premier conducteur (2) réalisé d'un seul tenant par la bande de tôle s'étend à l'extérieur de la platine et à l'extérieur de l'élément de fiche de connexion (6) et est agencé en tant que conducteur de liaison entre la platine et l'élément de fiche de connexion (6), de sorte que la platine, l'élément de fiche de connexion (6) et le premier conducteur (2), qui relie électriquement l'élément de fiche de connexion (6) à la platine, sont formés d'un seul tenant par la bande de tôle. **caractérisé en ce que**

3. Dispositif selon la revendication 1 ou 2, **caractérisé en ce que** l'élément de douille (12) comprend au moins deux bandes de tôle (14a, 14b; 114a, 114b) reliées mutuellement à l'extérieur du logement de fiche (10; 110), qui sont courbées sensiblement selon une forme partiellement circulaire dans la zone du logement de fiche (10 ; 110).

4. Dispositif selon la revendication 3, **caractérisé en ce que** lesdites au moins deux bandes de tôle (14a, 14b) sont réalisées d'un seul tenant.

5. Dispositif selon la revendication 3, **caractérisé en ce que** lesdites au moins deux bandes de tôle (114a, 114b) sont reliées l'une à l'autre de manière mécaniquement fixe et de préférence de manière indémontable, à l'extérieur du logement de fiche (110).

6. Dispositif selon l'une des revendications 1 à 5, **caractérisé en ce que** la bande de tôle (14a, 14b; 114a, 114b) est entourée, dans la zone du logement de fiche (10; 110), d'un élément d'arrêt (18) à accumulation de force.

7. Dispositif selon l'une des revendications 1 à 6, **caractérisé en ce que** le logement de fiche (10; 110) est agencé dans un carter ou boitier de douille (36) qui surmonte le logement de fiche (10; 110) à son extrémité, en conservant une ouverture (36a) pour le passage de la fiche de connexion (4).

8. Dispositif selon la revendication 7, **caractérisé en ce que** le carter ou boitier de douille présente des premiers moyens d'encliquetage (32) qui coopèrent avec des seconds moyens d'encliquetage (34) correspondants sur l'élément de fiche de connexion (6), de façon telle que celui-ci puisse être relié par encliquetage, de préférence de manière amovible, au carter de douille (36).

9. Dispositif selon l'une des revendications 1 à 8, **caractérisé en ce que** la fiche de connexion (4; 104) est agencée dans un carter ou boitier de fiche de connexion (28) la dépassant dans la direction d'enfichage.

10. Dispositif selon l'une des revendications 1 à 9, **caractérisé en ce que** la fiche de connexion (104) présente un tronçon d'extrémité électriquement isolant.

11. Dispositif selon la revendication 10, **caractérisé en ce qu'**un élément de terminaison (105) électriquement isolant est rapporté à l'extrémité de la fiche de connexion (104), et est notamment emmanché ou enfoncé à force dans celle-ci.

12. Dispositif selon la revendication 11, **caractérisé en ce que** l'élément de terminaison (104) est réalisé de manière à se rétrécir à son extrémité, en étant notamment de configuration conique ou sphérique.
